# EUROPÄISCHE PATENTSCHRIFT

(11) **EP 3 911 448 B1**
(45) Veröffentlichungstag und Bekanntmachung des Hinweises auf die Patenterteilung: **08.11.2023**
(21) Anmeldenummer: 20702221.1
(22) Anmeldetag: 15.01.2020
(51) Int. Cl.: B05B 11/10, B05B 11/02, B05B 15/30

(54) **ADAPTERTEIL, SPENDER SOWIE VORRATSRAUM ZUR NUTZUNG IN EINEM SPENDER**
ADAPTER ELEMENT, DISPENSER AS WELL AS STORAGE USED IN A DISPENSER
ÉLÉMENT ADAPTATEUR, DISTRIBUTEUR AINSI QUE RÉSERVE UTILISÉE AVEC UN DISTRIBUTEUR

(30) Priorität: 18.01.2019 GB 201900718
(43) Veröffentlichungstag der Anmeldung: 24.11.2021
(73) Patentinhaber: RPC Bramlage GmbH, 49393 Lohne (DE)
(72) Erfinder: GÖTTKE, Sabine, 49393 Lohne (DE)
(74) Vertreter: Müller, Enno
(86) Internationale Anmeldenummer: PCT/EP2020/050908
(87) Internationale Veröffentlichungsnummer: WO 2020/148332

(56) Entgegenhaltungen:
- WO-A1-97/27121
- WO-A1-2018/002490
- WO-A1-2018/138231
- WO-A2-2008/030623
- DE-A1-102013 209 997
- DE-A1-102016 106 636
- FR-A1- 3 016 618
- US-A1- 2010 276 448
- US-A1- 2016 144 388

## Beschreibung

### Gebiet der Technik

Die Erfindung betrifft zunächst ein in einem Übergang zu einem Vorratsraum eines Spenders anordbares Adapterteil nach den Merkmalen des Oberbegriffs des Anspruches 1.

Die Erfindung betrifft weiter einen Spender, zur Ausgabe einer flüssigen oder pastösen Masse nach den Merkmalen des Oberbegriffes des Anspruches 5.

Zudem betrifft die Erfindung einen als beutelartiges Vorratsraum-Teil gebildeten Vorratsraum zur Nutzung in einem Spender nach den Merkmalen des Oberbegriffes des Anspruches 12.

### Stand der Technik

Spender der in Rede stehenden Art dienen beispielsweise zur Ausgabe, gegebenenfalls portionierten Ausgabe, von beispielsweise Creme, wie weiter beispielsweise Pflege- oder Zahncreme, oder zur Ausgabe von weiter beispielsweise Lotionen. Eine portionierte Ausgabe kann dabei erreicht sein zufolge einer Pumpbewegung des Spenderkopfes, wobei durch die Ausgabe das beutelartige Vorratsraum-Teil sukzessive entleert wird, insbesondere unter Aussaugen der Masse aus dem Vorratsraum-Teil. Dabei kann das Vorratsraum-Teil beispielsweise als auswechselbares Nachfüll-Teil ausgebildet sein, welches zur Nutzung an dem Spenderkopf anordbar und in dem Spender-Unterteil aufnehmbar ist. Hierzu kann das Vorratsraum-Teil ein Adapterteil zur unmittelbaren Zusammenwirkung mit dem Spenderkopf aufweisen, wobei im Zusammenwirl<ungsbereich eine Abdichtung gegeben ist. Vor einer Erstbenutzung des Vorratsraum-Teiles ist dessen Vorratsraum-Öffnung durch ein Abdeckelement verschlossen, auf welches im Zuge eines ersten Ansetzens des Vorratsraum-Teiles an dem Spenderkopf oder bei einer ersten Pumpbetätigung des Spenderkopfes zur Freigabe der Öffnung eingewirkt wird.

Ein derartiger Spender mit einem austauschbaren Vorratsraum-Teil ist beispielsweise aus der US 5 305 921 A bekannt. Dort ist das Abdeckelement folienartig ausgebildet, welches vor einem Ansetzen des Vorratsraum-Teils an den Spenderkopf von Hand durch den Benutzer abgerissen wird. Das Abdeckelement erstreckt sich randseitig eines erst mit Entfernen der Folie freigelegten Dichtkragens. Die Halterung des Vorratsraum-Teils an dem Spender erfolgt über ein Adapterteil.

Aus der DE 10 2016 106 636 A1 ist ein Adapterteil bekannt, das bei insgesamt topfartiger Ausbildung nur in einem Aufsetzbereich der Pumpe im abdichtenden Zustand zu der Pumpe an einem rechtwinklig zu der Topfwandung verlaufenden Topfkragen gelangen kann.

Bei einem aus der WO 2018/138231 A1 bekannten Adapterteil ist durch den Kopf gegeben, der in das Gehäuse einzusetzen ist. Er weist einen radialen Dichtflansch auf. Eine vergleichbare Ausgestaltung ist auch nur aus der WO 97/27121 A1 bekannt.

Die WO 2008/030623 A2 zeigt keinen Adapter im Sinne des Anspruches 1.

Beim Gegenstand der DE 10 2013 209 997 A1 weist der Austauschbehälter eine umlaufende Verbreiterung auf, mit dem er auf einem umlaufenden Ring des Behälters aufliegt. Im Übrigen sind nur im Inneren ein Abstreifer und eine durchstechbare Membran gegeben, die im Benutzungszustand eine gewisse Abdichtung erbringen können.

Beim Gegenstand der FR 3 016 618 A1 weist der Adapter ein Teil auf, das zur festen und dichten Verbindung mit dem Pumpenkopf vorgesehen ist und weiter einen Dichtflansch. In Bezug auf den Zylinderboden erstrecken sich die Teile und der Dichtflansch entgegengesetzt. Zudem ist das Teil auch mit einer deutlich geringeren axialen Erstreckung ausgebildet.

Beim Gegenstand der WO 2018/002490 A1 weist das Teil, das ggf. als Adapter im Sinne vorliegender Anmeldung anzusprechen ist, einen zentralen rohrförmigen Bereich auf, in dem ein Anschlussstück der Pumpe im eingesetzten Zustand einsitzt und weiter ein konzentrisch außerhalb hierzu ausgebildeten zylindrischen Bereich auf, mit dem eine dichtende Zusammenwirkung zu dem Behälterteil des Vorratsraumes gegeben ist. Der rohrförmige Bereich und der genannte Zylinderabschnitt erstrecken sich gegensinnig. Der Rohrabschnitt ist auch mit einer etwa doppelten axialen Erstreckung ausgebildet im Vergleich zu dem Zylinderabschnitt.

### Zusammenfassung der Erfindung

Ausgehend von dem dargelegten Stand der Technik stellt sich der Erfindung die Aufgabe, ein Adapterteil sowie einen Spender und einen auswechselbaren Vorratsraum der in Rede stehenden Art insbesondere handhabungstechnisch verbessert auszugestalten.

Diese Aufgabe ist hinsichtlich des Adapterteils beim Gegenstand des Anspruches 1 gelöst, wobei darauf abgestellt ist, dass die Dichtwandung sich ausgehend von der Oberfläche des Zylinderbodens etwa über das axiale Erstreckungsmaß des die Dichtwandung mit radialem Abstand umgebenden Zylinderabschnitts erstreckt.

Hinsichtlich des Spenders ist die Aufgabe beim Gegenstand des Anspruches 5 gelöst, wobei darauf abgestellt ist, zur Zusammenwirkung mit einer Dichtfläche des Adapterteils eine äußere Gegendichtfläche an der spenderkopfseitigen Kammerwandung ausgebildet ist.

Bezüglich des Vorratsraumes ist die Aufgabe beim Gegenstand des Anspruches 12 gelöst, wobei darauf abgestellt ist, dass an dem Adapterteil ein in das Innere des Vorratsraumes ragendes Offenhaltungsteils angebracht ist und dass die Dichtfläche (43) nach außen gerichtet ist, derart, dass sie im Zuge eines Ansetzens des Vorratsraum-Teils (5) an eine Pumpeinrichtung (P), beziehungsweise an einen Spenderkopf in Ansetzrichtung dem Abdeckelement (33) und der Öffnung (36) vorgelagert ist.

Zufolge der vorgeschlagenen Ausgestaltung ist sowohl bezüglich des Adapterteils als auch des Spenders insgesamt wie auch bezüglich des auswechselbaren Vorratsraumes eine handhabungstechnisch vorteilhafte Ausgestaltung gegeben. Durch das spenderseitig vorgesehene Öffnungsmittel erfolgt eine selbsttätige Öffnung des Vorratsraums bereits im Zuge eines Ansetzens des Vorratsraum-Teils über das Adapterteil an den Spenderkopf. Dabei wirkt das Öffnungsmittel derart auf das Abdeckelement des Vorratsraumes beziehungsweise des Adapterteiles ein, dass die durch das Abdeckelement vor einer Erstbenutzung des Vorratsraum-Teils überdeckte und verschlossene Öffnung zum Inneren des Vorratsraums bevorzugt dauerhaft freigegeben wird, sodass mit einer Spenderbetätigung Masse durch die Öffnung und über die Pumpeinrichtung ausgegeben werden kann. Es bedarf entsprechend bevorzugt keines manuellen Eingriffs durch den Benutzer über das übliche Ansetzen des Vorratsraum-Teils an den Spenderkopf hinaus, um die beschriebene Öffnung freizugeben.

Die Einwirkung auf das Abdeckelement über das Öffnungsmittel kann allein und ausschließlich im Zuge eines Ansetzens des Vorratsraum-Teils an den Spenderkopf gegeben sein. Bevorzugt ist diesbezüglich eine dauerhafte Einwirkung des Öffnungsmittels auf das Abdeckelement gegeben, weiter bevorzugt bis zu einem Entfernen des Vorratsraum-Teils von dem Spenderkopf, beispielsweise in der Art, dass das Öffnungsmittel das Abdeckelement in einer die Öffnung freigebenden Stellung belastet. Auch kann über das Öffnungsmittel das Abdeckelement gänzlich aus dem Bereich der Öffnung entfernt werden.

Der bevorzugt als umlaufende zylindrische Dichtwandung ausgebildete Dichtkragen des Adapterteils liegt, umgebend zu dem Abdeckelement, bevorzugt vor einer die Öffnung freigebenden Einwirkung auf das Abdeckelement zur bevorzugten Zusammenwirkung mit einer Gegen-Dichtfläche im Bereich des Spenderkopfes frei. Hieraus ergibt sich der insbesondere handhabungstechnische Vorteil, dass im Zuge eines Ansetzens des Vorratsraum-Teils an den Spenderkopf, insbesondere an die Pumpeinrichtung, zunächst eine Abdichtung zwischen Vorratsraum und Spenderkopf erzielbar ist, bevor die Öffnung zufolge Einwirkung auf das Abdeckelement über das Öffnungsmittel freigelegt wird. Besonders bei einem vorgeschlagenen beutelartigen Vorratsraum-Teil ergibt sich bei dem bekannten Stand der Technik der Nachteil, dass insbesondere im Zuge eines Ansetzens des Vorratsraum-Teiles an den Spenderkopf nach zuvor durchgeführter Freilegung der Öffnung des Vorratsraumes noch vor Herstellung eines abgedichteten Übergangs vom Vorratsraum zu der Pumpeinrichtung aufgrund des bei einer solchen Handhabung auf den beutelartigen Vorratsraum einwirkenden Drucks durch den Benutzer Masse unl<ontrolliert aus dem Vorratsraum austreten kann. Diesem Nachteil ist durch die erfindungsgemäße Ausgestaltung wirksam begegnet.

Es kann nur ein (Zahlwort) Öffnungsmittel spenderkopfseitig beziehungsweise seitens der Pumpeinrichtung vorgesehen sein, gegebenenfalls aber auch eine Mehrzahl an Öffnungsmitteln, so beispielsweise zwei, drei, vier, fünf oder mehr, beispielsweise bis hin zu sieben oder acht oder mehr Öffnungsmittel.

Das Vorratsraum-Teil bzw. das Adapterteil weist einen Dichtkragen auf, zum dichtenden Anschluss an die Pumpeinrichtung. Dabei weist der Dichtkragen eine Dichtfläche auf, die sich im Wesentlichen in einer Ansetzrichtung des Vorratsraum-Teils an die Pumpeinrichtung erstreckt. Die Ansetzrichtung kann dabei, wie auch bevorzugt, in Erstreckungsrichtung einer zentralen Körperachse des Spenders gegeben sein. Weiter kann die Ansetzrichtung mit einer Bewegungsrichtung der Pumpeinrichtung im Zuge der Spenderbetätigung im Wesentlichen übereinstimmen. So kann sich weiter eine mit Bezug auf die Öffnung des Vorratsraumes und/ oder mit Bezug auf die Körperachse des Spenders umlaufende kreiszylindrische Dichtfläche ergeben.

In weiterer Ausgestaltung kann das Vorratsraum-Teil im Zuge einer Schraubbewegung an die Pumpeinrichtung ansetzbar sein. Hierzu kann insbesondere das Adapterteil ein Schraubgewinde aufweisen, zur bevorzugten Zusammenwirkung mit einem Gegengewinde im Bereich der Pumpeinrichtung.

Das Vorratsraum-Teil kann darüber hinaus gemäß einer möglichen Ausgestaltung in dem Spender-Unterteil aufgenommen sein. Hierzu kann das Spender-Unterteil beispielsweise topfartig gestaltet sein. Das Spender-Unterteil umgibt in der üblichen Nutzungsstellung des Spenders schützend das beutelartige Vorratsraum-Teil.

Zudem kann das Spender-Unterteil eine Gewindeausformung aufweisen, zur Zusammenwirkung mit dem Spenderkopf. Entsprechend ist das Spender-Unterteil zur Freigabe beziehungsweise zur Aufnahme des Vorratsraum-Teils von dem Spenderkopf abschraubbar beziehungsweise an diesen anschraubbar.

Bevorzugt ist das Vorratsraum-Teil in dem Spender-Unterteil drehgesichert aufgenommen. Hierzu kann das Vorratsraum-Teil, beispielsweise im Bereich des Adapterteil, eine Ausnehmung oder einen Vorsprung aufweisen, die oder der mit einem Vorsprung oder einer Ausnehmung des Spender-Unterteils drehhemmend zusammenwirkt. Hierdurch kann zum einen eine vorgegebene Ausrichtung des Vorratsraum-Teils gesichert sein. Darüber hinaus ergibt diese drehfeste Anordnung des Vorratsraum-Teils in dem Spender-Unterteil Vorteile im Zuge eines Ansetzens des Spender-Unterteils an dem Spenderkopf zum Andocken des Vorratsraum-Teils an die Pumpeinrichtung und der damit einhergehenden Beaufschlagung des Abdeckelements durch das Öffnungsmittel, zur Ausbildung der Öffnung.

Zur beutelartigen Ausbildung des Vorratsraum-Teils kann das Adapterteil mit einem Folienbeutel zur Aufnahme der Masse verbunden sein. Das Adapterteil kann dabei, wie auch bevorzugt, als Kunststoff-Spritzteil hergestellt sein, entsprechend bevorzugt als Hart-Kunststoffteil. Auch der Folienbeutel kann, wie bevorzugt, ein Kunststoffbeutel sein, der weiter beispielsweise im Blasverfahren hergestellt sein kann. Auch kann ein solcher Folienbeutel durch Ablängen einer Schlauchware und Herstellung eines Beutelbodens zufolge Verschweißung hergestellt sein. In weiter alternativer Ausgestaltung kann der Folienbeutel balgartig gestaltet sein.

Zur Verbindung des Folienbeutels an dem Adapterteil weist das erfindungsgemäße Adapterteil einen Zylinderabschnitt auf. Dessen Zylinder-Außenfläche kann mit einem Randbereich des Folienbeutels verbunden sein, so beispielsweise schweiß- oder klebeverbunden.

Die vorbeschriebene Zylinder-Außenfläche beziehungsweise der Zylinderabschnitt des erfindungsgemäßen Adapterteils geht in einen im Wesentlichen rechtwinklig zu der Zylinder-Außenfläche verlaufenden Zylinderboden über. Dieser Zylinderboden kann in weiterer Ausgestaltung die vor einer Erstbenutzung durch das Abdeckelement abgedeckte beziehungsweise verschlossene Öffnung aufweisen. Darüber hinaus kann auch das Abdeckelement im Bereich des Zylinderbodens oder als Teilabschnitt des Zylinderbodens ausgebildet sein.

In der Zuordnungs- und Nutzungsstellung des Spenders erstreckt sich bei einer gegebenen vertikalen Ausrichtung der Spender-Körperachse der Zylinderboden bevorzugt ausgerichtet entlang einer Horizontalebene, weiter bevorzugt quergerichtet zu der Ansetzrichtung des Vorratsraum-Teils an die Pumpeinrichtung und/ oder bevorzugt quergerichtet zu der Bewegungsrichtung der Pumpeinrichtung im Zuge einer Spenderbetätigung.

An dem Zylinderboden kann sich im Wesentlichen rechtwinklig zu dem Zylinderboden verlaufend die Dichtfläche anschließen, die weiter bevorzugt bezüglich des Vorratsraumes nach außen gerichtet ist. Die Dichtfläche ist demzufolge im Zuge eines Ansetzens des Vorratsraum-Teils an die Pumpeinrichtung beziehungsweise an den Spenderkopf in Ansetzrichtung dem Abdeckelement und der Öffnung vorgelagert.

In weiterer Ausgestaltung kann an dem Adapterteil ein zu einem Einragen in den Vorratsraum vorgesehenes Offenhaltungsteil angebracht sein. Dieses kann einstückig und materialeinheitlich mit dem Adapterteil, insbesondere mit dem Zylinderboden und dem Zylinderabschnitt gebildet sein. Das Offenhaltungsteil kann dabei stabartig von einer dem Zylinderabschnitt gegenüberliegenden Unterseite des Adapterteils abragen und in die bevorratete Masse einragen, zur Verhinderung eines verschlussartigen Anlegens der Folienbeutelwandung aneinander im Zuge der sukzessiven Masseabgabe.

Das Abdeckelement kann als Folie ausgebildet sein, beispielsweise als Kunststofffolie. Diese Folie kann zum Verschließen der Öffnung des Vorratsraumes beispielsweise randseitig der Öffnung befestigt sein, beispielsweise zufolge einer Schweiß- oder Klebebefestigung. Auch eine einteilige und materialeinheitliche Ausbildung mit dem Adapterteil, insbesondere mit dessen Zylinderboden ist diesbezüglich möglich.

In alternativer Ausgestaltung kann das Abdeckelement durch ein einen umlaufenden Schwächungsbereich aufweisendes Plattenteil gebildet sein. Ein solches Plattenteil kann, wie auch bevorzugt, einstückig und materialeinheitlich mit dem Adapterteil, weiter beispielsweise im Zuge eines Kunststoff-Spritzverfahrens, hergestellt sein. Der gegebenenfalls vollständig umlaufende, alternativ aber auch nur über einen Teilumfang, beispielsweise über 180 bis 270 Grad oder mehr bis hin zu 360 Grad umlaufende Schwächungsbereich kann durch eine Verdünnung des das Abdeckelement umgebenden Bodenbereichs des Adapterteils gebildet sein. Diese Verdünnung kann im Weiteren eine filmscharnierartige Anbindung des Abdeckelementes an den umgebenden Bereich, beispielsweise Zylinderboden, des Adapterteils ergeben. Jedenfalls ist hierdurch eine Soll-Reißlinie vorgegeben, entlang welcher bei entsprechender Belastung des Abdeckelements und/ oder des Schwächungsbereichs ein Abreißen des Abdeckelements von dem umgebenden Bereich erreicht wird. Die entsprechende Belastung kann über das eingangs beschriebene Öffnungsmittel erreicht werden.

Der aufgerissene Schwächungsbereich bildet in der Nutzungsstellung zumindest einen Teilabschnitt der die Öffnung umlaufend begrenzenden Randkante.

Das Öffnungsmittel des Spenderkopfes beziehungsweise der Pumpeinrichtung wirkt entsprechend bevorzugt zerstörend mit dem Schwächungsbereich des Plattenteils oder mit der Folie zusammen. Die Folie beziehungsweise das Plattenteil, also entsprechend das Abdeckelement als solches, bildet in der nicht zerstörten Stellung eine Versiegelung des Vorratsraumes. Diese Versiegelungsstellung ist nach der Belastung über das Öffnungsmittel und der damit einhergehenden Zerstörung des Schwächungsbereichs beziehungsweise der Folie nicht wieder erreichbar.

Sämtliche Teile des Spenders, inklusive des auswechselbaren Vorratsraum-Teils, können aus einem thermoplastischen Material (Polyolefine) gebildet sein, so beispielsweise Polyethylen (PE) oder Polypropylen (PP).

Die vor- und nachstehend angegebenen Bereiche beziehungsweise Wertebereiche oder Mehrfachbereiche schließen hinsichtlich ihrer Offenbarung auch sämtliche Zwischenwerte ein, insbesondere in 1/10-Schritten der jeweiligen Dimension, gegebenenfalls also auch dimensionslos. Beispielsweise beinhaltet die Angabe 0,3- bis 0,5-Fach auch die Offenbarung von 0,31- bis 0,5-Fach, 0,3- bis 0,49-Fach, 0,31- bis 0,49-Fach etc., die Offenbarung von 300 bis 340 Grad auch die Offenbarung von 300,1 bis 340 Grad, 300 bis 339,9 Grad, 300,1 bis 339,9 Grad etc. Diese Offenbarung kann einerseits zur Eingrenzung einer genannten Bereichsgrenze von unten und/oder oben, alternativ oder ergänzend aber zur Offenbarung eines oder mehrerer singulärer Werte aus einem jeweilig angegebenen Bereich dienen.

### Kurze Beschreibung der Zeichnungen

Nachstehend ist die Erfindung anhand der beigefügten Zeichnung erläutert, die aber lediglich ein Ausführungsbeispiel darstellt. Die Zeichnung zeigt:
- Fig. 1: in perspektivischer Darstellung einen Spender in Nutzungs-Bereitschaftsstellung;
- Fig. 2: eine explosionsperspektivische Darstellung eines Spenderkopf, eines zuordbaren Vorratsraum-Teils und eines Spender-Unterteils;
- Fig. 3: den Spender in einer Seitenansicht;
- Fig. 4: die Draufsicht auf den Spender;
- Fig. 5: den Schnitt gemäß der Linie V-V in Figur 3, eine Zwischenstellung im Zuge eines Ansetzens des mit dem Vorratsraum-Teil versehenen Spender-Unterteils an den Spenderkopf;
- Fig. 6: eine der Figur 5 im Wesentlichen entsprechende Darstellung, jedoch eine Bereitschaftsstellung des Spenders vor einer ersten Nutzung betreffend;
- Fig. 7: den Schnitt gemäß der Linie VII-VII in Figur 4, die Bereitschaftsstellung gemäß Figur 6 betreffend;
- Fig. 8: den Schnitt gemäß der Linie VIII-VIII in Figur 6;
- Fig. 9: den Schnitt gemäß der Linie IX-IX in Figur 6;
- Fig. 10: den Schnitt gemäß der Linie X-X in Figur 6;
- Fig. 11: den herausvergrößerten Bereich XI in Figur 6;
- Fig. 12: eine der Figur 6 im Wesentlichen entsprechende Schnittdarstellung, jedoch betreffend eine Ausgabestellung des Spenders;
- Fig. 13: eine Folgedarstellung zu Figur 12, betreffend eine Nichtbenutzungsstellung des Spenders nach einer Ausgabe von Masse;
- Fig. 14: den Spenderkopf in einer perspektivischen Unteransicht;
- Fig. 15: ein Adapterteil und ein zuordbarer Folienbeutel des Vorratsraum-Teils in explosionsperspektivischer Darstellung;
- Fig. 16: das Adapterteil in Draufsicht;
- Fig. 17: den Schnitt gemäß der Linie XVII-XVII in Figur 16;
- Fig. 18: den vergrößert dargestellten Schnitt gemäß der Linie XVIII-XVIII in Figur 16;
- Fig. 19: den herausvergrößerten Bereich XIX in Figur 17.

### Beschreibung der Ausführungsformen

Dargestellt und beschrieben ist, zunächst mit Bezug zu den Figuren 1 bis 6, ein Spender 1, zur Ausgabe von fließfähigen, beispielsweise flüssigen oder pastösen Massen 2, weiter beispielsweise zur Ausgabe von beispielsweise Creme oder Lotion.

Wie beispielsweise aus der Darstellung in Figur 2 zu erkennen, setzt sich der Spender 1 im Wesentlichen zusammen aus einem Spenderkopf 3 und einem Spender-Unterteil 4, in welchem ein beutelartiges Vorratsraum-Teil 5 austauschbar aufgenommen ist.

Bei dem Spenderkopf 3 kann es sich um einen üblichen Pumpspender handeln, bei welchem zur Ausgabe einer Portion der Masse 2 durch den Benutzer manuell eine bevorzugt lineare Verlagerung eines Pumpkopfes 6, bevorzugt entlang einer zentralen Mittelachse x des Spenders 1, durchgeführt wird. Bei einer solchen Pumpbewegung des Pumpkopfes 6 wird Masse 2 aus einer Pumpkammer 7, die einerseits durch ein Eingangsventil 8 und andererseits durch ein Ausgangsventil 9 begrenzt sein kann, über das hierbei geöffnete Ausgangsventil 9 durch einen Ausgabekanal 10 und eine endseitig des Ausgabekanals 10 ausgebildete Spendemündung Sp gefördert (vergleiche Figur 12). Bei der Rückverlagerung des Pumpkopfes 6 zurück in die Ausgangsstellung, beispielsweise gemäß den Darstellungen in den Figuren 5 und 13, wird über das dann geöffnete Eingangsventil 8 Masse 2 aus dem Vorratsraum 11 des Vorratsraum-Teils 5 in die Pumpkammer 7 gesogen. Das Ausgangsventil 9 ist dabei geschlossen.

Die Pumpkammer 7 sowie das Eingangsventil 8 als auch das Ausgangsventil 9 sind im Wesentlichen Bestandteile einer spenderkopfseitigen Pumpeinrichtung P. In der Pumpkammer 7 bewegt sich bei jeder Pumpbewegung ein gegen eine Kammerwandung 13 abdichtender Pumpkolben 12. Dieser ist an dem Pumpkopf 6 befestigt.

Das Eingangsventil 8 dichtet eine Kammer-Eintrittsöffnung 14 ab. Das Ausgangsventil 9 gibt im Zuge der Pump-Abwärtsverlagerung in Verlagerungsrichtung r des Pumpkopfes 6 beziehungsweise des Pumpkolbens 12 Durchtrittsöffnungen 15 zum Durchtritt von Masse 2 aus der Pumpkammer 7 in den Ausgabekanal 10 frei. Es ergibt sich hierbei ein Hub h entlang der Mittelachse x, wobei das Maß des Hubes h ausschlaggebend ist für die Portionsgröße der auszugebenden Masse 2.

Das Vorratsraum-Teil 5 ist bevorzugt auswechselbar in dem Spender-Unterteil 4 aufnehmbar. Weiter bevorzugt ist diesbezüglich eine Steck-Hängehalterung des Vorratsraum-Teils 5 in dem Spender-Unterteil 4. Es kann sich diesbezüglich aber auch um beispielsweise eine Schraubverbindung oder eine bajonettartige Verbindung handeln. Jedenfalls ist diesbezüglich weiter bevorzugt, dass es sich um eine werkzeuglos aufhebbare Zuordnung handelt.

Das Spender-Unterteil 4 ist bevorzugt topfartig gestaltet, weiter bevorzugt, wie auch bezüglich der wesentlichen Bestandteile des Spenderkopfes 3 vorgesehen, rotationssymmetrisch zu der Mittelachse x ausgebildet. So ergibt sich eine umlaufende Unterteil-Wandung 16 und ein im Wesentlichen quer zur Mittelachse x verlaufender Unterteil-Boden 17.

Im Bereich des beispielsweise bei einem Abstellen des Spenders 1 auf einer ebenen Fläche nach oben weisenden freien Endes der Unterteil-Wandung 16 ist nach radial außen weisend eine Gewindeausformung 18 vorgesehen, die in der Nutzungs-Bereitschaftsstellung des Spenders 1 in Gewindeeingriff steht mit einem zugeordneten Gegengewinde 19 des Spenderkopfes 3. Das Gegengewinde 19 kann dabei, wie auch bevorzugt, im Bereich eines die Gewindeausformung 18 des Spender-Unterteils 4 überfangenden Kragens 20 ausgebildet sein (vergleiche Figuren 6 und 7).

Die freie Stirnrandfläche der umlaufenden Unterteil-Wandung 16 bildet eine Auflagefläche 21 für ein Adapterteil 22 des Vorratsraum-Teils 5.

Das Adapterteil 22 ist bevorzugt ein Kunststoff-Spritzteil, weiter bevorzugt insgesamt topfartig beziehungsweise hohlzylinderartig ausgebildet. So ergibt sich zunächst ein in der Zuordnungsstellung in dem Spender-Unterteil 4 bevorzugt und im Wesentlichen rechtwinklig zu der Mittelachse x ausgerichteter Zylinderboden 23, von welchem randseitig umlaufend ein bevorzugt rechtwinklig zu dem Zylinderboden 23 ausgerichteter, weiter bevorzugt konzentrisch zur Mittelachse x verlaufender Zylinderabschnitt 24 mit einer Zylinder-Außenfläche 25 ausgeht.

Endseitig dem Zylinderboden 23 abgewandt geht der Zylinderabschnitt 24 bevorzugt in einen nach radial außen abragenden Auflagekragen 26 über, dessen Radialmaß über die Zylinder-Außenfläche 25 hinaus bevorzugt so gewählt ist, dass eine zumindest annähernd vollflächige Auflage auf der Auflagefläche 21 des Spender-Unterteils 4 ermöglicht ist. In der Zuordnungsstellung, beispielsweise gemäß der Darstellung in Figur 6, stützt sich das Adapterteil 22 über dessen Auflagekragen 26 auf der Auflagefläche 21 des Spender-Unterteils 4 ab, wobei die insgesamt zylindrisch topfartige Ausbildung des Adapterteiles 22 durch die Unterteilöffnung 27 in Richtung auf das Innere des Spender-Unterteils 4 einragt. Der Außendurchmesser im Bereich des Zylinderabschnitts 24 des Adapterteils 22 ist dabei angepasst an das Durchmessermaß der Unterteilöffnung 27, hierbei bevorzugt ein Radialspiel im Millimeterbereich, beispielsweise ein Spiel von 2 oder 3 mm belassend.

Ein Folienbeutel 28 bildet in Zusammenwirkung mit dem Adapterteil 22 den Vorratsraum 11. Wie beispielsweise aus den Darstellungen in den Figuren 2 und 15 zu erkennen, kann der Folienbeutel 28 als Schlauchabschnitt gebildet sein, wobei zur Bodenbildung des Folienbeutels 28 der Schlauch im Bereich eines Endes mit einer Schweißnaht 29 versehen ist.

Der der Schweißnaht 29 abgewandte offene Randbereich 30 des Folienbeutels 28 ist an der Zylinder-Außenfläche 25 des Adapterteiles 22 festgelegt, beispielsweise, wie auch bevorzugt, zufolge einer Verklebung oder Verschweißung. Der Zylinderboden 23 des Adapterteiles 22 bildet insofern eine Vorratsraum-Decke.

Das Vorratsraum-Teil 5 ist bevorzugt drehgesichert in dem Spender-Unterteil 4 aufgenommen. Hierzu kann, wird auch bevorzugt, im Bereich des Auflagekragens 26 des Adapterteils 22 eine Vorsprungausbildung vorgesehen sein, zur Zusammenwirkung mit einer zugeordneten Aufnahme im Bereich der Auflagefläche 21. So können, wie beispielsweise aus Figur 15 ersichtlich, unterseitig des Auflagekragens 26 im Wesentlichen und bevorzugt diametral gegenüberliegend angeordnete Vorsprünge 31 ausgebildet sein, die in der Zuordnungsstellung nach unten über die auf der Auflagefläche 21 aufliegende Kragenfläche hinaus frei abragen.

Diese Vorsprünge 31 greifen in der Zuordnungsstellung in eine randoffene Aussparung 32 im Bereich der Auflagefläche 21 des Spender-Unterteils 4 ein. Entsprechend der Anordnung der Vorsprünge 31 können bevorzugt auch zwei diametral gegenüberliegende Aussparungen 32 vorgesehen sein, wobei weiter bevorzugt jeder Aussparung 32 adapterteilseitig zwei in Umfangsrichtung zueinander distanzierte Vorsprünge 31 zuordbar sein können (siehe auch Figur 10).

Bei ordnungsgemäßer Zuordnung des Vorratsraum-Teils 5 in dem Spender-Unterteil 4 ergibt sich so eine drehgesicherte Halterung. Das Vorratsraum-Teil 5 ist in der ordnungsgemäßen Nutzungsstellung drehfest mit dem Spender-Unterteil 4 verbunden.

In dem Zylinderboden 23 des Adapterteils 22 ist bevorzugt zentral die Mittelachse x aufnehmend ein Abdeckelement 33 einstückig und materialeinheitlich ausgebildet. Dieses Abdeckelement 33 ist bevorzugt, wie auch in den Zeichnungen dargestellt, als Plattenteil 34 gebildet, mit einem umlaufenden, bevorzugt vollständig umlaufenden Schwächungsbereich 35 in Form einer in einem Vertikalschnitt gemäß Figur 6, in welchem Vertikalschnitt sich die Mittelachse x als Linie darstellt, keilförmigen Vertiefung (siehe auch Figur 19). Vor Einnahme einer Nutzungs-Bereitschaftsstellung des Vorratsraum-Teils 5, beispielsweise in einer Vorratsstellung vor Anordnung in dem Spender 1, bildet das Abdeckelement 33 beziehungsweise das Plattenteil 34 zusammen mit dem umgebenden Zylinderboden 23 eine geschlossene Vorratsraum-Decke. Entsprechend bildet das Abdeckelement 33 eine Versiegelung des Vorratsraumes 11, welche Versiegelung bevorzugt nur willensbetont durch den Benutzer aufgebrochen werden kann.

Das Abdeckelement 33 gibt in einer üblichen Nutzungsstellung beziehungsweise Nutzungs-Bereitschaftsstellung eine Öffnung 36 in dem Zylinderboden 23 des Adapterteiles 22 frei, durch welche Öffnung 36 bei einer Pumpbetätigung Masse 2 aus dem Vorratsraum 11 über die Kammer-Eintrittsöffnung 14 in die Pumpkammer 7 gesaugt werden kann (vergleiche beispielsweise Figur 11).

Unterseitig, in den durch den Folienbeutel 28 aufgespannten Vorratsraum 11 einragend, ist an dem Zylinderboden 23 des Adapterteils 22 bevorzugt materialeinheitlich und einstückig ein Offenhaltungsteil 37 angeformt. Dieses kann, wie auch bevorzugt, als ein im Wesentlichen konzentrisch zur Mittelachse x ausgebildetes rohrartig stabförmiges Teil ausgebildet sein, weiter bevorzugt in Art eines Halbrohrs mit einem Radialmaß a, welches etwa einem Zehntel bis einem Drittel, weiter beispielsweise etwa einem Fünftel des radialen Erstreckungsmaßes b des Folienbeutels 28 in der vollständig gefüllten Stellung gemäß Figur 5 entsprechen kann. Darüber hinaus kann das Radialmaß a des Offenhaltungsteiles 37 etwa dem 0,25- bis 0,5-Fachen, weiter etwa dem 0,3-Fachen des sich durch den Schwächungsbereich 35 ergebenden Durchmessermaßes e der sich einstellenden Öffnung 36 entsprechen (vergleiche auch Figuren 8 sowie 15 bis 17).

Das axiale Erstreckungsmaß des Offenhaltungsteil 37, ausgehend von der Unterseite des Zylinderbodens 23, kann so gewählt sein, dass das freie und offene Ende 38 des Offenhaltungsteils 37 mit Abstand c zu der Schweißnaht 29 endet. Das Abstandsmaß c kann dabei etwa einem Zehntel bis etwa einem Viertel, weiter etwa einem Sechstel der in Erstreckungsrichtung der Mittelachse x betrachteten Tiefe d des Folienbeutels 28, ausgehend von der Unterseite des Zylinderbodens 23 bis zum Beginn der Schweißnaht 29, entsprechen (vergleiche Figur 5).

In einem dem Zylinderboden 23 zugewandten Endbereich des Offenhaltungsteiles 37, weiter etwa einem Viertel oder Fünftel der axialen Erstreckungslänge des Offenhaltungsteiles 37 entsprechend, ist das Offenhaltungsteil 37 im Wesentlichen unter Beibehaltung der halbschalenartigen Ausgestaltung trichterartig erweitert, bevorzugt auf ein Radiusmaß, welches im Wesentlichen dem halben Durchmessermaß e im Bereich der Öffnung 36 entsprechen kann. Hierdurch ergibt sich ein möglicher Einschwenkraum für das Abdeckelement 33 in der Nutzungsstellung des Spenders 1 (vergleiche Figur 12).

In diesem erweiterten Abschnitt 39 des Offenhaltungsteiles 37 ist die Wandung des Offenhaltungsteiles 37 bei ansonsten auch über die Länge geschlossener Ausbildung dieser Wandung von einer fensterartigen Durchbrechung 40 durchsetzt, zur günstigen Anspülung der Öffnung 36 mit Masse 2 aus dem Vorratsraum 11.

Oberseitig des Zylinderbodens 23, entsprechend abgewandt dem Vorratsraum 11, ist ein Dichtkragen 41 bevorzugt materialeinheitlich und einstückig mit dem Zylinderboden 23 und dem Zylinderabschnitt 24 ausgebildet. Der Dichtkragen 41 weist eine zylindrische Dichtwandung 42 auf, die bevorzugt konzentrisch zur Mittelachse x und somit weiter bevorzugt konzentrisch zu dem Zylinderabschnitt 24 ausgerichtet ist. Die Dichtwandung 42 bildet bevorzugt innenseitig eine zylindrische Dichtfläche 43, wobei die Dichtwandung 42 sich ausgehend von der Oberfläche des Zylinderbodens 23 etwa über das axiale Erstreckungsmaß des die Dichtwandung 42 mit radialem Abstand umgebenden Zylinderabschnitts 24 entsprechen kann.

Der topfartig nach außen offene Dichtkragen 41 erstreckt sich auch bezüglich der Dichtfläche 43 über eine in Axialrichtung betrachtete Höhe f, welche etwa dem 0,3- bis 0,5-Fachen, weiter etwa dem 0,4-Fachen des inneren Durchmessers g des Dichtkragens 41 im Bereich der Dichtfläche 43 entsprechen kann. Dieser Durchmesser g der Dichtfläche 43 kann weiter etwa dem 1,5- bis 2,5-Fachen, weiter bevorzugt etwa dem 2-Fachen des sich ergebenden Öffnungs-Durchmessers e entsprechen.

Die Dichtfläche 43 dient zur dichtenden Zusammenwirkung mit einer bevorzugt äußeren Gegen-Dichtfläche 44 der spenderkopfseitigen Kammerwandung 13. Entsprechend ist der Innendurchmesser g der Dichtfläche 43 bevorzugt angepasst an den Außendurchmesser der Kammerwandung 13.

Ein Ansetzen des mit dem Vorratsraum-Teil 5 versehenen Spender-Unterteils 4 an den Spenderkopf 3 erfolgt in eine Ansetzrichtung s (vergleiche Figur 5) in Erstreckungsrichtung der Mittelachse x. Dabei wird unter Durchführung einer Schraubbewegung (symbolisch in Figur 5 durch den Pfeil t dargestellt) unter Einnahme eines Gewindeeingriffs zwischen der Gewindeausformung 18 des Spender-Unterteils 4 und des Gegengewindes 19 am Spenderkopf 3 das Spender-Unterteil 4 mit dem Vorratsraum-Teil 5 an dem Spenderkopf 3 festgelegt.

Im Zuge dieses Ansetzvorganges wird bei einem noch versiegelten Vorratsraum-Teil 5 das Abdeckelement 33 beziehungsweise das Plattenteil 34 durch entsprechende Öffnungsmittel 45 am Spenderkopf 3 in eine die Öffnung 36 freigebende Stellung verbracht (vergleiche Figur 6). Diese Öffnungsmittel 45 sind bevorzugt unterseitig der Pumpkammer 7 im Bereich eines die Kammer-Eintrittsöffnung 14 aufweisenden Kammerbodens 46 angeordnet, weiter bevorzugt einstückig und materialeinheitlich mit der Kammerwandung 13 und dem Kammerboden 46 ausgebildet. Hierbei kann es sich, wie auch dargestellt, um beispielsweise drei in einem Grundriss, in welchem sich die Mittelachse x als Punkt darstellt, zueinander in Umfangsrichtung um etwa 90 Grad versetzt zueinander angeordnete schwertartige Öffnungsmittel 45 handeln, die sich insgesamt im Wesentlichen über einen Umfangswinkelbereich von etwa 270 bis 300 Grad erstrecken können (vergleiche auch Figuren 9 und 14).

Jedes Öffnungsmittel 45 kann mit Bezug auf eine Projektion in eine Vertikalfläche, in welcher sich die Mittelachse x als Linie darstellt, etwa dreieckförmig gestaltet sein, mit einer im üblichen Nutzungszustand nach unten in Richtung auf den Vorratsraum 11 weisenden Öffnungsmittel-Spitze 47. Insbesondere diese Spitzen 47 sind auf einer Umfangslinie angeordnet, die bevorzugt angepasst ist an die Umfangslinie des das Abdeckelement 33 umgebenden Schwächungsbereichs 35. So wird entsprechend im Zuge des Ansetzens des Spender-Unterteils 4 an den Spenderkopf 3 der Schwächungsbereich 35 durch die Öffnungsmittel 45, insbesondere deren Spitzen 47, in axialer Richtung und hierzu überlagert in Rotationsrichtung derart belastet, dass ein Einreißen entlang des eine Sollbruchlinie darstellenden Schwächungsbereiches 35 erreicht wird. Dabei kann sich ein vollständiger Abriss des Abdeckelementes 33 beziehungsweise Plattenteiles 34 einstellen. Bevorzugt und auch dargestellt ist hingegen eine Ausbildung, bei welcher der Schwächungsbereich 35 durch die Öffnungsmittel 45 nicht vollständig, sondern lediglich beispielsweise über einen umfangsmäßigen Teilbereich von bevorzugt mehr als 300 Grad bis hin zu beispielsweise 330 oder 340 Grad zerstört wird und somit das Abdeckelement 33 hiernach filmscharnierartig weiter an dem Zylinderboden 33 hängt. Ein oder mehrere Öffnungsmittel 45 können hierbei das Abdeckelement 43 unter entsprechender Beaufschlagung der Abdeckelement-Oberfläche durch eine Öffnungsmittel-Randkante 48 derart belasten, dass das Abdeckelement 43 gemäß der Darstellung beispielsweise in Figur 6 in der die Öffnung 36 freigebenden Stellung gehalten wird. Auch die durch die Durchbrechung 40 bei einer Pumpbetätigung strömende Masse 2 kann so keine Rückverlagerung des Abdeckelementes 33 in eine die Öffnung 36 verschließende Stellung bewirken.

Die Zerstörung des Schwächungsbereichs 35 im Zuge der Schraubbefestigung des Spender-Unterteils 4 an dem Spenderkopf 3 ist durch die drehgesicherte Aufnahme des Vorratsraum-Teils 5 in dem Spender-Unterteil 4 gesichert.

In der Nutzungs-Bereitschaftsstellung beispielsweise gemäß Figur 6 wirken die Dichtfläche 43 des Dichtabschnittes 41 und die Gegen-Dichtfläche 44 der Kammerwandung 13 über eine in Axialrichtung betrachtete Höhe u, die beispielsweise etwa dem 0,5- bis 0,75-Fachen, weiter etwa dem 0,6-Fachen der Dichtflächen-Höhe f entsprechen kann.

Darüber hinaus ist in dieser Nutzungs-Bereitschaftsstellung der Auflagekragen 26 des Vorratsraum-Teils 5 zwischen der Auflagefläche 21 des Spender-Unterteils 4 und einem den Kragen 20 mit dem Gegengewinde 19 tragenden, im Wesentlichen quergerichtet zur Mittelachse x verlaufenden Topfkragen 49 des Spenderkopfes 3 gefangen. Das Vorratsraum-Teil 5 ist so in dieser Nutzungs-Bereitschaftsstellung zusätzlich zu der in Umfangsrichtung gegebenen Sicherung auch in Axialrichtung festgelegt.

Zur Durchführung eines Pumpvorganges ist der Pumpkopf 6 in Richtung der Mittelachse x niederdrückbar, dies bevorzugt gegen einen Anschlag 50, welcher in dem dargestellten Ausführungsbeispiel im Wesentlichen durch eine um die Mittelachse x drehbare Kulissenbahn 51 gebildet sein kann, gegen welche ein an den Pumpkopf 6 nach radial außen vorstehender Vorsprung 52 zum Anschlag kommen kann.

An dem Topfkragen 49 des Spenderkopfs 3 kann weiter eine konzentrisch zur Mittelachse x umlaufende Topfwandung 53 angeformt sein, die einen Befestigungskragen für ein Drehteil 54 anbieten kann. Das Drehteil 54 ist relativ zu der Topfwandung 53, darüber hinaus auch relativ zu der Pumpkammer 7 beziehungsweise der Pumpeinrichtung P um die Mittelachse x drehbar, jedoch nicht in Achsrichtung verlagerbar an der Topfwandung 53 gehaltert.

Die außen umlaufende Wandung des Drehteils 54 kann in eine sich in einer Ebene senkrecht zur Mittelachse x im Wesentlichen erstreckende, nach radial innen einragende Decke übergehen, die durch die Kulissenbahn 51 im Wesentlichen gebildet sein kann.

Die Kulissenbahn 51 kann sich im Wesentlichen zusammensetzen aus zwei in Umfangsrichtung hintereinander folgenden Wendelflächen 55. Jede Wendefläche 55 erstreckt sich bevorzugt in Umfangsrichtung um 180 Grad, wobei in Umfangsrichtung zwischen den Wendelflächen 55 jeweils eine Vertikalstufe 56 ausgebildet sein kann. Der Steigungswinkel jeder Wendelfläche 55 kann etwa 10 Grad bis 20 Grad, weiter etwa beispielsweise 15 Grad betragen.

Durch Verdrehen des Drehteils 54 um die Mittelachse x und somit einhergehender Relativverlagerung der den Anschlag 50 für den Vorsprung 52 bildenden Wendelflächen 55 relativ zu dem demgegenüber feststehenden Vorsprung 52 ist eine Änderung des Hubmaßes h herbeiführbar, sodass entsprechend zufolge Drehen des Drehteils 54 auch eine Einstellung der maximalen Ausgabemenge an Masse 2 vorgenommen werden kann.

Auch kann über das Drehteil 54 nach einem durchgeführten Masseaustrag zufolge Niederdrücken des Pumpkopfes 6 dieser manuell über die Zusammenwirkung einer Wendelfläche 55 mit dem Vorsprung 52 in die Ausgangsstellung zurückverlagert werden. Es ist diesbezüglich aber auch alternativ die Anordnung einer Rückstellfeder in dem Spenderkopf 3 zur Rückstellung des Pumpkopfes 6 möglich.

In einer bevorzugten Ausgestaltung ist der mit der Kulissenbahn 51 zusammenwirkende Vorsprung 52 ein die Spendemündung Sp aufweisender Teilabschnitt des Ausgabekanals 10.

Wie aus den Darstellungen in den Figuren 12 und 13 zu erkennen, wird im Zuge einer sukzessiven Entleerung des Vorratsraumes 11 der Folienbeutel 28 tendenziell in Richtung der Mittelachse x komprimiert. Für den entsprechenden Druckausgleich im Spender-Unterteil 4 wird im Zuge eines Spendevorganges Luft über das diesbezüglich nicht abdichtende Gewinde zwischen Spender-Unterteil 4 und Spenderkopf 3 nachgesogen.

Um im Zuge der sukzessiven Entleerung des Vorratsraumes 11 ein Anhaften von Wandungsbereichen des Folienbeutels 28 aneinander zu verhindern, ist das Offenhaltungsteil 37 vorgesehen, welches eine Minimalbeabstandung der Wandungsbereiche und somit eine bevorzugte vollständige Entleerung des beutelartigen Vorratsraumes 11 sicherstellt.

Die Formteile des Spenders 1, wie insbesondere das Spender-Unterteil 4, das Adapterteil 22, und die Teile des Spenderkopfes 3, wie beispielsweise auch das Drehteil 54 mit der Kulissenbahn 51 können überwiegend aus einem Kunststoffwerkstoff bestehen, wie beispielsweise Polyethylen, und sind bevorzugt im Spritzgussverfahren hergestellt. Wesentliche Ausnahmen können die Ventile sein, die gegebenenfalls aus einem gummiartigen Werkstoff bestehen können, der auch ein TPE sein kann (und insofern auch im Spritzgußverfahren Verwendung finden kann).

**Liste der Bezugszeichen**

| | | | |
|---|---|---|---|
| 1 | Spender | 29 | Schweißnaht |
| 2 | Masse | 30 | Randbereich |
| 3 | Spenderkopf | 31 | Vorsprung |
| 4 | Spender-Unterteil | 32 | Aussparung |
| 5 | Vorratsraum-Teil | 33 | Abdeckelement |
| 6 | Pumpkopf | 34 | Plattenteil |
| 7 | Pumpkammer | 35 | Schwächungsbereich |
| 8 | Eingangsventil | 36 | Öffnung |
| 9 | Ausgangsventil | 37 | Offenhaltungsteil |
| 10 | Ausgabekanal | 38 | offenes Ende |
| 11 | Vorratsraum | 39 | erweiterter Abschnitt |
| 12 | Pumpkolben | 40 | Durchbrechung |
| 13 | Kammerwandung | 41 | Dichtkragen |
| 14 | Kammer-Eintrittsöffnung | 42 | Dichtwandung |
| 15 | Durchtrittsöffnung | 43 | Dichtfläche |
| 16 | Unterteil-Wandung | 44 | Gegen-Dichtfläche |
| 17 | Unterteil-Boden | 45 | Öffnungsmittel |
| 18 | Gewindeausformung | 46 | Kammerboden |
| 19 | Gegengewinde | 47 | Öffnungsmittel-Spitze |
| 20 | Kragen | 48 | Öffnungsmittel-Randkante |
| 21 | Auflagefläche | 49 | Topfkragen |
| 22 | Adapterteil | 50 | Anschlag |
| 23 | Zylinderboden | 51 | Kulissenbahn |
| 24 | Zylinderabschnitt | 52 | Vorsprung |
| 25 | Zylinder-Außenfläche | 53 | Topfwandung |
| 26 | Auflagekragen | 54 | Drehteil |
| 27 | Unterteilöffnung | 55 | Wendelfläche |
| 28 | Folienbeutel | 56 | Vertikalstufe |
| a | Radialmaß | | |
| b | Radialmaß | | |
| c | Abstandsmaß | | |
| d | Tiefe | | |
| e | Durchmesser | | |
| f | Höhe | | |
| g | Durchmesser | | |
| h | Hubmaß | | |
| r | Verlagerungsrichtung | | |
| s | Ansetzrichtung | | |
| t | Schraubbewegung | | |
| u | Höhe | | |
| x | Mittelachse | | |
| P | Pumpeinrichtung | | |
| Sp | Spendemündung | | |

## Patentansprüche

1. In einem Übergang zu einem Vorratsraum (11) eines Spenders (1) anordbares Adapterteil (22), insbesondere zum Einsetzen in einen Spender (1) nach einem der Ansprüche 5 bis 11 und/oder zur Nutzung mit einem Vorratsraum (11) nach einem der Ansprüche 12 bis 15, wobei ein Abdeckelement (33), auf das zur Ausbildung einer Öffnung (36) einwirkbar ist, und eine sich umgebend zu dem Abdeckelement (33) erstreckende Dichtwandung (42) mit einer Eignung zur dichtenden Zusammenwirkung mit dem Spender (1) vorgesehen sind, wobei ein Zylinderabschnitt (24) vorgesehen ist, dessen Zylinder-Außenfläche (25) zur Verbindung mit einem Behälterteil des Vorratsraumes vorgesehen ist, wobei weiter die Zylinder-Außenfläche (25) in einem im Wesentlichen rechtwinklig zu der Zylinder-Außenfläche (25) verlaufenden Zylinderboden (23) übergeht, wobei oberseitig des Zylinderbodens (23), abgewandt dem Vorratsraum (11), ein Dichtkragen (41) materialeinheitlich und einstückig mit dem Zylinderboden (23) und dem Zylinderabschnitt (24) ausgebildet ist, wobei der Dichtkragen (41) die zylindrische Dichtwandung (42) aufweist, die konzentrisch zu dem Zylinderabschnitt (24) ausgebildet ist, **dadurch gekennzeichnet, dass** die Dichtwandung (42) sich ausgehend von der Oberfläche des Zylinderbodens (23) etwa über das axiale Erstreckungsmaß des die Dichtwandung (42) mit radialem Abstand umgebenden Zylinderabschnitts (24) erstreckt.

2. Adapterteil nach Anspruch 1,
**dadurch gekennzeichnet, dass**
die Dichtwandung (42) sich im Wesentlichen rechtwinklig zu dem Zylinderboden (23) erstreckt.

3. Adapterteil nach einem der vorhergehenden Ansprüche, **dadurch gekennzeichnet, dass** an dem Adapterteil (22) ein zu einem Einragen in den Vorratsraum (11) vorgesehenes Offenhaltungsteil (37) angebracht ist.

4. Adapterteil nach einem der vorhergehenden Ansprüche, **dadurch gekennzeichnet, dass** das Abdeckelement (33) als Folie ausgebildet ist und/oder das Abdeckelement (33) durch ein einen umlaufenden Schwächungsbereich (35) aufweisendes Plattenteil (34) gebildet ist, wobei, bevorzugt, das Plattenteil (34) mittels des Schwächungsbereiches (35) materialeinheitlich in einen umgebenden Bereich des Adapterteils (22) übergeht.

5. Spender (1), zur Ausgabe einer flüssigen oder pastösen Masse (2), mit einem eine Spendemündung (Sp) aufweisenden Spenderkopf (3) und einem Spender-Unterteil (4), einem Vorratsraum (11) und einer mit einer Kammerwandung ausgebildeten Pumpeinrichtung (P) in dem Spenderkopf (3), wobei mittels der Pumpeinrichtung (P) die Masse (2) aus dem Vorratsraum (11) über die Spendemündung (Sp) ausgebbar ist, wobei weiter der Vorratsraum (11) als beutelartiges Vorratsraum-Teil (5) gebildet ist und austauschbar in dem Spender-Unterteil (4) aufgenommen ist, wobei darüber hinaus das Vorratsraum-Teil (5) ein Adapterteil (22) aufweist zur Zusammenwirkung mit der Pumpeinrichtung zur Durchleitung von Masse (2), wobei weiter das Adapterteil (22) ein Abdeckelement (33) aufweist, auf das zur Ausbildung einer Öffnung (36) des Vorratsraumes (11) einwirkbar ist, wobei die Pumpeinrichtung (P) vorratsraumseitig ein Öffnungsmittel (45) aufweist, zur selbsttätigen Einwirkung auf das Abdeckelement (33) zur Ausbildung der Öffnung (36) bei einem Ansetzen des Vorratsraum-Teils (5) an den Spenderkopf (3) **dadurch gekennzeichnet**, und dass zur Zusammenwirkung mit einer Dichtfläche (43) des Adapterteils eine äußere Gegendichtfläche (44) an der spenderkopfseitigen Kammerwandung (13) ausgebildet ist.

6. Spender nach Anspruch 5, **dadurch gekennzeichnet, dass** das Adapterteil (22) einen Dichtkragen (41) aufweist, zum dichtenden Anschluss an die Pumpeinrichtung (P).

7. Spender nach Anspruch 6, **dadurch gekennzeichnet, dass** der Dichtkragen (41) eine Dichtfläche (43) aufweist, die sich im Wesentlichen in einer Ansetzrichtung (s) des Vorratsraum-Teils (5) an die Pumpeinrichtung (P) erstreckt.

8. Spender nach einem der Ansprüche 5 bis 7, **dadurch gekennzeichnet, dass** das Vorratsraum-Teil (5) im Zuge einer Schraubbewegung (t) an die Pumpeinrichtung (P) ansetzbar ist und/oder das Vorratsraum-Teil (5) in dem Spender-Unterteil (4) aufgenommen ist und/oder das Spender-Unterteil (4) eine Gewindeausformung (18) aufweist, zur Zusammenwirkung mit dem Spenderkopf (3) und/oder das Vorratsraum-Teil (5) in dem Spender-Unterteil (4) drehgesichert aufgenommen ist.

9. Spender nach einem der Ansprüche 5 bis 8, **dadurch gekennzeichnet, dass** das Adapterteil (22) zur beutelartigen Ausbildung des Vorratsraum-Teils (5) mit einem Folienbeutel (28) zur Aufnahme der Masse (2) verbunden ist und/oder das Adapterteil (22) einen Zylinderabschnitt (24) aufweist, dessen Zylinder-Außenfläche (25) mit einem Randbereich (30) des Folienbeutels (28) verbunden ist, wobei, bevorzugt, die Zylinder-Außenfläche (25) in einen im Wesentlichen rechtwinklig zu der Zylinder-Außenfläche (25) verlaufenden Zylinderboden (23) übergeht.

10. Spender nach Anspruch 9, **dadurch gekennzeichnet, dass** sich an dem Zylinderboden (23) die im Wesentlichen rechtwinklig zu dem Zylinderboden (23) verlaufende Dichtfläche (43) anschließt, die bezüglich des Vorratsraumes (11) nach außen gerichtet ist.

11. Spender nach einem der Ansprüche 9 oder 10, **dadurch gekennzeichnet, dass** an dem Adapterteil (22) ein in das Innere des Vorratsraumes (11) ragendes Offenhaltungsteil (37) angebracht ist und/ oder, bevorzugt, dass das Abdeckelement (33) als Folie ausgebildet ist oder dass das Abdeckelement (33) durch ein einen umlaufenden Schwächungsbereich (35) aufweisendes Plattenteil gebildet ist, wobei, bevorzugt, das Plattenteil (34) mittels des Schwächungsbereiches (35) materialeinheitlich in einen umgebenden Bereich des Adapterteils (22) übergeht und/oder, bevorzugt, dass das Öffnungsmittel (45) zerstörend mit dem Schwächungsbereich (35) oder der Folie zusammenwirkt.

12. Als beutelartiges Vorratsraum-Teil (5) gebildeter Vorratsraum (11) zur Nutzung in einem Spender (1), insbesondere in einem Spender (1) nach einem der Ansprüche 5 bis 11, zur Ausgabe einer flüssigen oder pastösen Masse (2), wobei der Vorratsraum (11) ein Adapterteil (22) mit einem Abdeckelement (33) aufweist, auf das zur Ausbildung einer Öffnung (36) des Vorratsraumes (11) einwirkbar ist und wobei an dem Adapterteil (22) ein Dichtkragen (41) mit einer Dichtfläche (43) ausgebildet ist, wobei der Dichtkragen (41) umgebend zu dem Abdeckelement (33) in Form einer geschlossen umlaufenden zylindrischen Dichtwandung (42) verläuft, **dadurch gekennzeichnet, dass** an dem Adapterteil (22) ein in das Innere des Vorratsraumes (11) ragendes Offenhaltungsteil (37) angebracht ist und dass die Dichtfläche (43) bezüglich des Vorratsraumes nach außen gerichtet ist, derart, dass sie im Zuge eines Ansetzens des Vorratsraum-Teils (5) an eine Pumpeinrichtung (P), beziehungsweise an einen Spenderkopf in Ansetzrichtung dem Abdeckelement (33) und der Öffnung (36) vorgelagert ist.

13. Vorratsraum nach Anspruch 12, **dadurch gekennzeichnet, dass** das Adapterteil (22) zur beutelartigen Ausbildung des Vorratsraum-Teils (5) mit einem Folienbeutel (28) zur Aufnahme der Masse (2) verbunden ist, wobei, bevorzugt, das Adapterteil (22) einen Zylinderabschnitt (24) aufweist, dessen Zylinder-Außenfläche (25) mit einem Randbereich (30) des Folienbeutels (28) verbunden ist.

14. Vorratsraum nach Anspruch 13, **dadurch gekennzeichnet, dass** die Zylinder-Außenfläche (25) in einen im Wesentlichen rechtwinklig zu der Zylinder-Außenfläche (25) verlaufenden Zylinderboden (23) übergeht, wobei, bevorzugt, sich an dem Zylinderboden (23) die im Wesentlichen rechtwinklig zu dem Zylinderboden (23) verlaufende Dichtfläche (43) anschließt, die bezüglich des Vorratsraumes (11) nach außen gerichtet ist.

15. Vorratsraum nach einem der Ansprüche 11 bis 14, **dadurch gekennzeichnet, dass** das Abdeckelement (33) als Folie ausgebildet ist und/oder das Abdeckelement (33) durch ein, einen umlaufenden Schwächungsbereich (35) aufweisendes Plattenteil (34) gebildet ist, wobei, bevorzugt, das Plattenteil (34) mittels des Schwächungsbereiches (35) materialeinheitlich in einen umgebenden Bereich des Adapterteils (22) übergeht und/oder, dass das rohrartig stabförmige Teil im Wesentlichen konzentrisch zu einer Mittelachse (x) des Adapterteils (22) ausgebildet ist.

## Claims

1. Adapter part (22) which can be arranged in a transition to a storage space (11) of a dispenser (1), in particular for insertion into a dispenser (1) according to one of the claims 5 to 11 and/or for use with a storage space (11) according to one of the claims 12 to 15, wherein a cover element (33), on which an opening (36) can be formed, and a sealing wall (42) extending around the cover element (33) with a suitability for sealing cooperation with the dispenser (1) are provided, wherein a cylinder portion (24) is provided, the cylinder outer surface (25) of which is adapted to be connected to a container part of the storage space, wherein furthermore the cylinder outer surface (25) merges into a cylinder base (23) extending substantially at right angles to the cylinder outer surface (25), wherein on the upper side of the cylinder base (23), facing away from the storage chamber (11), a sealing collar (41) is formed in one piece with the cylinder base (23) and the cylinder section (24, materially uniform, the sealing collar (41) having the cylindrical sealing wall (42) which is formed concentrically with the cylinder section (24), **characterized in that** the sealing wall (42), starting from the surface of the cylinder base (23), extends approximately over the axial extent of the cylinder section (24) surrounding the sealing wall (42) at a radial distance.

2. Adapter part according to claim 1, **characterised in that** the sealing wall (42) extends substantially at right angles to the cylinder base (23).

3. Adapter part according to one of the preceding claims, **characterised in that** an open retaining part (37) provided for projecting into the storage space (11) is attached to the adapter part (22).

4. Adapter part according to one of the preceding claims, **characterised in that** the cover element (33) is formed as a foil and/or the cover element (33) is formed by a plate part (34) having a circumferential weakening region (35), wherein, preferably, the plate part (34) merges into a surrounding region of the adapter part (22) by means of the weakening region (35) materially uniform.

5. Dispenser (1) for dispensing a liquid or pasty mass (2), with a dispenser head (3) having a dispensing orifice (Sp) and a dispenser lower part (4), a storage chamber (11) and a pumping device (P) formed with a chamber wall in the dispenser head (3), wherein the mass (2) can be dispensed from the storage chamber (11) via the dispensing orifice (Sp) by means of the pumping device (P), wherein further the storage space (11) is formed as a bag-like storage space part (5) and is exchangeably received in the dispenser lower part (4), wherein moreover the storage space part (5) has an adapter part (22) for cooperation with the pumping device for the passage of mass (2), the adapter part (22) further having a cover element (33) which can be acted upon to form an opening (36) of the storage space (11), the pumping device (P) having an opening means (45) on the storage space side, for automatically acting on the cover element (33) to form the opening (36) when the storage chamber part (5) is placed against the dispenser head (3), **characterized in that** an outer counter-sealing surface (44) is formed on the chamber wall (13) being on the side of the dispenser head, for interaction with a sealing surface (43) of the adapter part.

6. Dispenser according to claim 5, **characterised in that** the adapter part (22) has a sealing collar (41) for sealing connection to the pump device (P).

7. Dispenser according to claim 6, **characterised in that** the sealing collar (41) has a sealing surface (43) extending substantially in an attachment direction (s) of the reservoir part (5) to the pumping means (P).

8. Dispenser according to one of the claims 5 to 7, **characterised in that** the reservoir part (5) can be applied to the pumping device (P) in the course of a screwing movement (t) and/or the reservoir part (5) is accommodated in the dispenser lower part (4) and/or the dispenser lower part (4) has a threaded formation (18) for cooperation with the dispenser head (3) and/ or the reservoir part (5) is accommodated in the dispenser lower part (4) in a non-rotatable manner.

9. Dispenser according to one of the claims 5 to 8, **characterised in that** the adapter part (22) for the bag-like formation of the storage space part (5) is connected to a foil bag (28) for receiving the mass (2) and/or the adapter part (22) has a cylinder section (24), the cylinder outer surface (25) of which is connected to an edge region (30) of the film bag (28), wherein, preferably, the cylinder outer surface (25) merges into a cylinder base (23) extending substantially at right angles to the cylinder outer surface (25).

10. Dispenser according to claim 9, **characterised in that** the cylinder base (23) is adjoined by the sealing surface (43) which extends substantially at right angles to the cylinder base (23) and is directed outwards with respect to the storage space (11).

11. Dispenser according to one of the claims 9 or 10, **characterized in that** an open-keeping part (37) projecting into the interior of the storage space (11) is attached to the adapter part (22) and/ or, preferably, **in that** the cover element (33) is designed as a film or **in that** the cover element (33) is formed by a plate part having a circumferential weakening region (35), wherein, preferably, the plate part (34) merges into a surrounding region of the adapter part (22) in a materially uniform manner by means of the weakening region (35) and/ or, preferably, that the opening means (45) destructively cooperates with the weakening region (35) or the foil.

12. A reservoir (11) formed as a bag-like reservoir part (5) for use in a dispenser (1), in particular in a dispenser (1) according to one of claims 5 to 11, for dispensing a liquid or pasty mass (2), wherein the reservoir (11) has an adapter part (22) with a cover element (33) onto which an opening (36) of the reservoir (11) can be acted to form an opening (36), and wherein a sealing collar (41) with a sealing surface (43) is formed on the adapter part (22), wherein the sealing collar (41) extends around the cover element (33) in the form of a closed circumferential cylindrical sealing wall (42), **characterised in that** an open retaining part (37) projecting into the interior of the storage space (11) is attached to the adapter part (22) and **in that** the sealing surface (43) is directed outwards with respect to the storage space in such a way that it is positioned in front of the cover element (33) and the opening (36) in the direction of application when the reservoir part (5) is applied to a pump device (P) or to a dispenser head.

13. Storage space according to claim 12, **characterised in that** the adapter part (22) for the bag-like formation of the storage space part (5) is connected to a film bag (28) for receiving the mass (2), wherein, preferably, the adapter part (22) has a cylinder section (24), the cylinder outer surface (25) of which is connected to an edge region (30) of the film bag (28).

14. Storage chamber according to claim 13, **characterised in that** the cylinder outer surface (25) merges into a cylinder base (23) extending substantially at right angles to the cylinder outer surface (25), wherein, preferably, the cylinder base (23) is adjoined by the sealing surface (43) extending substantially at right angles to the cylinder base (23), which sealing surface (43) is directed outwards with respect to the storage chamber (11).

15. Storage space according to one of the claims 11 to 14, **characterised in that** the cover element (33) is formed as a film and/or the cover element (33) is formed by a plate part (34) having a circumferential weakening region (35), wherein, preferably, the plate part (34) is formed as a sheet, the plate part (34) merges by means of the weakening region (35) in a materially uniform manner into a surrounding region of the adapter part (22) and/or, that the tubular rod-shaped part is formed substantially concentrically to a centre axis (x) of the adapter part (22).

## Revendications

1. Pièce d'adaptation (22) pouvant être disposée dans une transition vers une chambre de stockage (11) d'un distributeur (1), notamment pour être insérée dans un distributeur (1) selon l'une des revendications 5 à 11 et/ou pour être utilisée avec une chambre de stockage (11) selon l'une des revendications 12 à 15, comprenant un élément de recouvrement (33) sur lequel on peut agir pour former une ouverture (36), et une paroi d'étanchéité (42) s'étendant autour de l'élément de couverture (33) et adaptée pour coopérer de manière étanche avec le distributeur (1), dans lequel il est prévu une section de cylindre (24) dont la surface extérieure de cylindre (25) est prévue pour être reliée à une partie de récipient du compartiment de stockage, la surface extérieure (25) du cylindre se prolongeant par un fond de cylindre (23) s'étendant sensiblement à angle droit par rapport à la surface extérieure (25) du cylindre, une collerette d'étanchéité (41) étant réalisée d'un seul tenant avec le fond de cylindre (23) et la section de cylindre (24), sur la face supérieure du fond de cylindre (23), à l'opposé de la chambre de stockage (11), le collet d'étanchéité (41) présentant la paroi d'étanchéité cylindrique (42) qui est réalisée concentriquement à la section de cylindre (24), **caractérisé en ce que** la paroi d'étanchéité (42) s'étend, en partant de la surface du fond de cylindre (23), à peu près sur la dimension d'extension axiale de la section de cylindre (24) entourant la paroi d'étanchéité (42) à distance radiale.

2. Pièce d'adaptation selon la revendication 1, **caractérisée en ce que** la paroi d'étanchéité (42) s'étend sensiblement à angle droit par rapport au fond du cylindre (23).

3. Pièce d'adaptation selon l'une des revendications précédentes, **caractérisée en ce qu'**une pièce de maintien d'ouverture (37) prévue pour pénétrer dans le compartiment de stockage (11) est montée sur la pièce d'adaptation (22).

4. Pièce d'adaptation selon l'une des revendications précédentes, **caractérisée en ce que** l'élément de recouvrement (33) est réalisé sous la forme d'une feuille et/ou l'élément de recouvrement (33) est formé par une pièce en forme de plaque (34) présentant une zone d'affaiblissement (35) périphérique, la pièce en forme de plaque (34) se transformant, de préférence, au moyen de la zone d'affaiblissement (35), en une unité de matériau dans une zone environnante de la pièce d'adaptation (22).

5. Distributeur (1) pour la distribution d'une masse liquide ou pâteuse (2), avec une tête de distributeur (3) présentant une embouchure de distribution (Sp) et une partie inférieure de distributeur (4), un réservoir (11) et un dispositif de pompage (P) formé avec une paroi de chambre dans la tête de distributeur (3), la masse (2) pouvant être distribuée au moyen du dispositif de pompage (P) à partir du réservoir (11) via l'embouchure de distribution (Sp), l'espace de réserve (11) étant en outre formé comme une partie d'espace de réserve (5) en forme de sac et étant reçu de manière interchangeable dans la partie inférieure du distributeur (4), la partie d'espace de réserve (5) présentant en outre une partie d'adaptation (22) pour la coopération avec le dispositif de pompage pour le passage de la masse (2), la partie d'adaptation (22) présentant en outre un élément de recouvrement (33) sur lequel on peut agir pour former une ouverture (36) du compartiment de stockage (11), le dispositif de pompage (P) présentant un moyen d'ouverture (45) du côté du compartiment de stockage, pour agir automatiquement sur l'élément de recouvrement (33) pour former l'ouverture (36) lors d'une mise en place de la partie de réserve (5) sur la tête de distribution (3), **caractérisé en ce que**, pour coopérer avec une surface d'étanchéité (43) de la partie d'adaptateur, une surface d'étanchéité antagoniste extérieure (44) est formée sur la paroi de chambre (13) côté tête de distribution.

6. Distributeur selon la revendication 5, **caractérisé en ce que** la pièce d'adaptation (22) présente une collerette d'étanchéité (41) pour le raccordement étanche au dispositif de pompage (P).

7. Distributeur selon la revendication 6, **caractérisé en ce que** la collerette d'étanchéité (41) présente une surface d'étanchéité (43) qui s'étend sensiblement dans une direction d'application (s) de la partie de réservoir (5) sur le dispositif de pompage (P).

8. Distributeur selon l'une des revendications 5 à 7, **caractérisé en ce que** la partie de réserve (5) peut être appliquée au dispositif de pompage (P) au cours d'un mouvement de vissage (t) et/ou la partie de réserve (5) est logée dans la partie inférieure du distributeur (4) et/ou la partie inférieure du distributeur (4) présente une formation filetée (18) pour coopérer avec la tête du distributeur (3) et/ou la partie de réserve (5) est logée dans la partie inférieure du distributeur (4) de manière à être bloquée en rotation.

9. Distributeur selon l'une des revendications 5 à 8, **caractérisé en ce que** la partie d'adaptation (22) est reliée à un sachet en feuille (28) destiné à recevoir la masse (2) pour former la partie de réserve (5) à la manière d'un sachet et/ou la partie d'adaptation (22) présente une section cylindrique (24), dont la surface extérieure cylindrique (25) est reliée à une zone de bordure (30) du sachet en film (28), la surface extérieure cylindrique (25) se transformant de préférence en un fond cylindrique (23) s'étendant sensiblement à angle droit par rapport à la surface extérieure cylindrique (25).

10. Distributeur selon la revendication 9, **caractérisé en ce que** la surface d'étanchéité (43) s'étendant sensiblement à angle droit par rapport au fond du cylindre (23) se raccorde à ce dernier et est orientée vers l'extérieur par rapport à l'espace de stockage (11).

11. Distributeur selon l'une des revendications 9 ou 10, **caractérisé en ce qu'**une partie d'ouverture (37) faisant saillie à l'intérieur du compartiment de stockage (11) est montée sur la partie d'adaptation (22) et/ou, de préférence, **en ce que** l'élément de recouvrement (33) est réalisé sous forme de feuille ou **en ce que** l'élément de recouvrement (33) est formé par une partie de plaque présentant une zone d'affaiblissement périphérique (35), de préférence, la partie plaque (34) se fondant, au moyen de la zone d'affaiblissement (35), en une seule matière dans une zone environnante de la partie adaptateur (22) et/ou, de préférence, le moyen d'ouverture (45) coopérant de manière destructive avec la zone d'affaiblissement (35) ou la feuille.

12. Réservoir (11) formé en tant que partie de réservoir (5) en forme de sac, destiné à être utilisé dans un distributeur (1), en particulier dans un distributeur (1) selon l'une des revendications 5 à 11, pour la distribution d'une masse (2) liquide ou pâteuse, le réservoir (11) présentant une partie d'adaptation (22) avec un élément de recouvrement (33) sur lequel on peut agir pour former une ouverture (36) du réservoir (11) et un collet d'étanchéité (41) avec une surface d'étanchéité (43) étant formé sur la partie d'adaptation (22), le collet d'étanchéité (41) s'étendant autour de l'élément de recouvrement (33) sous la forme d'une paroi d'étanchéité (42) cylindrique périphérique fermée, **caractérisé en ce qu'**une partie de maintien d'ouverture (37) pénétrant à l'intérieur du compartiment de stockage (11) est montée sur la partie d'adaptation (22) et **en ce que** la surface d'étanchéité (43) est orientée vers l'extérieur par rapport au compartiment de stockage, de telle sorte que, au cours d'une mise en place de la partie de réservoir (5) sur un dispositif de pompage (P), respectivement sur une tête de distribution, elle est placée en amont de l'élément de recouvrement (33) et de l'ouverture (36) dans la direction de mise en place.

13. Réservoir selon la revendication 12, **caractérisée en ce que** la partie d'adaptation (22) est reliée à un sac en feuille (28) destiné à recevoir la masse (2) pour former la partie de réserve (5) à la manière d'un sac, la partie d'adaptation (22) présentant de préférence une section cylindrique (24) dont la surface extérieure cylindrique (25) est reliée à une zone de bord (30) du sac en feuille (28).

14. Réservoir selon la revendication 13, **caractérisé en ce que** la surface extérieure de cylindre (25) se prolonge par un fond de cylindre (23) s'étendant sensiblement à angle droit par rapport à la surface extérieure de cylindre (25), la surface d'étanchéité (43) s'étendant sensiblement à angle droit par rapport au fond de cylindre (23) se raccordant, de préférence, au fond de cylindre (23) et étant orientée vers l'extérieur par rapport au réservoir (11).

15. Réservoir selon l'une des revendications 11 à 14, **caractérisée en ce que** l'élément de recouvrement (33) est réalisé sous forme de feuille et/ou l'élément de recouvrement (33) est formé par une partie plaque (34) présentant une zone d'affaiblissement (35) périphérique, de préférence, la partie en forme de plaque (34) se transforme au moyen de la zone d'affaiblissement (35) en une zone entourant la partie d'adaptateur (22) et/ou, que la partie en forme de tige tubulaire est réalisée de manière essentiellement concentrique par rapport à un axe central (x) de la partie d'adaptateur (22).
